# EUROPÄISCHE PATENTSCHRIFT

(11) **EP 0 524 531 B1**
(45) Veröffentlichungstag und Bekanntmachung des Hinweises auf die Patenterteilung: **24.05.1995**
(21) Anmeldenummer: 92112021.8
(22) Anmeldetag: 15.07.1992
(51) Int. Cl.: A47C 27/14

(54) **Auflage für eine Matratze, ein Sitzpolster, ein Lehnpolster oder dergleichen**
Covering layer for mattresses, seats, backrests and the like
Couche de couverture pour matelas, sièges, dossiers et similaires

(30) Priorität: 24.07.1991 DE 9109093 U
(43) Veröffentlichungstag der Anmeldung: 27.01.1993
(73) Patentinhaber: Braun, Günter H., 70176 Stuttgart (DE)
(72) Erfinder: Braun, Günter H., 70176 Stuttgart (DE)
(74) Vertreter: Clemens, Gerhard, Dr.-Ing.

(56) Entgegenhaltungen:
- EP-A- 0 292 591
- FR-A- 2 504 791
- US-A- 4 955 096

## Beschreibung

Die Erfindung betrifft eine Auflage für eine Matratze, ein Sitzpolster, ein Lehnpolster oder dergleichen, insbesondere für orthopädische Zwecke, aus einer flachen Schaumstoffmatte, die rückseitig glatt ist und an der Vorderseite eine Profilschicht mit Vorsprüngen aufweist, wobei der eingesetzte Schaumstoff ein Raumgewicht von 30, 35 und 40 kg/m⁻³ hat.

Eine solche Auflage wird mit ihrer Profilschicht nach außen weisend, also zu der Seite, auf der die Person aufliegt oder sich anlehnt, auf einer Matratze, einem Sitzpolster, einem Lehnpolster oder dergleichen ausgebreitet. Die Auflage liegt also zwischen der Matratze oder dergleichen einerseits und dem Benutzer andererseits und kehrt ihre Profilschicht dem Benutzer zu.

Eine Auflage für eine Matratze gemaß dem Oberbegriff des Anspruchs 1 ist aus der US-A 4 955 096 bekannt. Diese Auflage weist in ihrem unteren und oberen Endbereich kegelförmige Vorsprünge auf, wobei im mittleren Bereich in Längsrichtung sich erstreckende Vorsprünge vorhanden sind. Die FR-A 2 504 791 und EP-A 0 292 591 zeigen Matratzenauflagen mit Vorsprüngen, wobei die Vorsprünge unterschiedlichen Querschnittskonturen aufweisen.

Aufgabe der Erfindung ist es, eine solche Auflage so auszugestalten, daß eine möglichst gleichmäßige punktuelle Druckverteilung erzielbar ist.

Die Erfindung löst diese Aufgabe dadurch, daß die Profilschicht geometrisch bedingt das halbe Raumgewicht des eingesetzten Schaumstoffs hat, daß der eingesetzte Schaumstoff offenporig ist und daß die Stauchhärte des eingesetzten Schaumstoffs bei Raumgewicht 30 kg/m⁻³ 34 kPa/40%, bei Raumgewicht 35 kg/m⁻³ 37 kPa/40% und bei Raumgewicht 40 kg/m⁻³ 42 kPa/40% beträgt (Stauchhärte definiert nach DIN 53577).

Durch die Erfindung wird eine den Erfordernissen der neuesten orthopädischen Erkenntnisse optimal gerecht werdende Auflage erzielt, durch die im Fall der Matratze eine hervorragende Entlastung der Wirbelsäule und Regenerationsmöglichkeiten der Wirbelsäule erzielbar sind. Dadurch wiederum ist eine allgemein bessere Entspannung und eine Begünstigung der Entspannung und des Schlafs erzielbar. Bei Sitzpolstern und Lehnpolstern sind die orthopädischen Vorteile, bedingt durch die gleichmäßige, punktuelle Druckverteilung entsprechend.

Diese Vorteile werden erzielt durch die gekennzeichneten Abmessungen und Bemessungen, jeweils in Abstimmung auf die durch die benutzende Person ausgeübte Gewichtsbelastung.

Mit den drei Auflagetypen entsprechend den drei angegebenen Raumgewichten und den zugehörigen Stauchhärten kann man, wie die Erfahrung gezeigt hat, die verschiedenen Körpergewichte der in Frage stehenden Benutzer abdecken, nämlich leichtgewichtige Personen mit dem niedrigsten Raumgewicht, mittelgewichtige Personen mit mittlerem Raumgewicht und schwergewichtige Personen mit dem großen Raumgewicht.

Man kann die Vorsprünge der Profilschicht entsprechend den zu erwartenden regionalen Belastungen unterschiedlich bemessen. Das erfordert dann aber für den Benutzer eine entsprechende Benutzungsvorschrift zur Orientierung seiner Lage. Das vermeidet man bei einer Weiterbildung der Erfindung, die dadurch gekennzeichnet ist, daß die Schaumstoffmatte über die Vorsprünge der Profilschicht gemessen überall gleich stark ist, daß die Profilschicht über ihre Vorsprünge gemessen überall gleich stark ist und daß die Profilschicht aus gleichmäßig über die ganze Fläche verteilten, abgerundeten Kegeln besteht.

Vorteilhaft ist die Schaumstoffmatte 7 bis 12 cm, vorzugsweise 7 cm stark.

Eine bevorzugte Ausgestaltung einer Auflage weist eine Profilschicht auf, die 4 bis 5 cm, vorzugsweise 4,5 cm stark ist und deren Kegel sämtlichst gleichgroß und reihen- und zeilenweise angeordnet sind. Dabei empfiehlt sich die Anordnung der Kegel auf Lücke wie die schwarzen Felder eines Schachbrettes. Vorzugsweise haben die Kegel der Profilschicht die negative Form der zwischen den Kegeln ausgesparten Zwischenräume. Dann kann man aus einem quaderförmigen Block zwei Auflagen schneiden, wobei die Schnittfläche entlang der Oberfläche der Profilschicht verläuft. Das ist bei dem eingesetzten flexiblen Schaumstoff leicht möglich, indem man zum Schneiden den Schaumstoff so verdrückt, daß die Schnittfläche beim Schneiden eine gerade Fläche ist Auf diese Weise gewinnt man zwei Auflagen ohne Materialverlust aus einem entsprechenden Schaumstoffblock.

Bewährt haben sich für die Kegel Abmessungen derart, daß der kleinste Spitzenwinkel eines koaxialen Kegelschnittes etwa 35 bis 55° (Grad), vorzugsweise etwa 1/8 des Vollkreises beträgt, daß der größte Spitzenwinkel eines koaxialen Kegelschnittes etwa 50 bis 70°, vorzugsweise etwa 1/6 des Vollkreises beträgt und daß die Spitze eines Kegels abgerundet ist mit einem Krümmungsradius von 4 bis 10 mm (Millimeter), vorzugsweise 6 mm.

Bei einer solchen Bemessung und schachbrettartiger Anordnung der Kegel empfiehlt es sich, daß ein Kegel die Grundfläche eines an den Ecken abgerundeten Quadrates hat und mit der Quadratdiagonalen in Richtung der Schachbrettdiagonalen orientiert ist.

Die Erfindung wird nun anhand der beigefügten Zeichnung näher erläutert.

In der Zeichnung zeigt:
- Figur 1: eine stilisierte Draufsicht auf die Profilschicht einer Auflage,
- Figur 2: den Schnitt II aus Figur 1,
- Figur 3: den Schnitt III aus Figur 1 und
- Figur 4: den Schnitt IV aus Figur 2 beziehungsweise Figur 3
sämtliche Figuren jeweils ausschnittsweise.

In der Zeichnung ist allgemein mit 1 eine Auflage für eine Matratze, ein Sitzpolster, ein Lehnpolster oder dergleichen bezeichnet, die an ihrer Vorderseite eine Profilschicht 2 aufweist und aus Schaumstoff besteht.

Der eingesetzte Schaumstoff hat im dargestellten Ausführungsbeispiel ein Raumgewicht von 35 kg/cm⁻³ und eine Stauchhärte von 37 kPa/40%. Der eingesetzte Schaumstoff ist offenporiger Polyurethan Schaumstoff.

Diese Auflage ist für mittelgewichtige erwachsene Personen gedacht. Für leichtgewichtige Personen beträgt das Raumgewicht 30 kg/cm⁻³ und die Stauchhärte 34 kPa/40% und für schwergewichtige Personen beträgt das Raumgewicht 40 kg/cm⁻³ und die Stauchhärte 42 kPa/40%.

Die Profilschicht 2 wird gebildet durch kegelförmige Vorsprünge 3 bis 9. Die Auflage 1 ist, gemessen über die Vorsprünge 3 bis 9, überall gleich stark entsprechend dem Doppelpfeil 10. Die Vorsprünge 3 bis 9 sind abgerundete Kegel, die gleichmäßig über die ganze Fläche verteilt sind.

Die Auflage 1 ist 7 cm stark, die Profilschicht ist gemäß Doppelpfeil 11 4,5 cm stark. Die Kegel 3 bis 9 der Profilschicht sind sämtlichst gleichgroß und reihenweise und zeilenweise angeordnet, und zwar auf Lücke wie die schwarzen Felder eines Schachbrettes. Der Abstand zwischen zwei benachbarten Kegeln beträgt gemäß den Doppelpfeilen 19 und 20 jeweils 5 cm.

In Figur 1 sind die Kegelspitzen mit K und die Talsohlen zwischen den Kegeln mit T bezeichnet. Die Kegel der Profilschicht passen in die negative Form der zwischen den Kegeln ausgesparten Zwischenräume.

Die Kegel können Kreiskegel sein, vorzugsweise sind es jedoch Kegel mit der Grundfläche eines an den Ecken abgerundeten Quadrates, die mit ihrer Quadratdiagonale 12 in Richtung der Schachbrettdiagonale 13 angeordnet sind, wie dies aus Figur 4 ersichtlich ist.

In Richtung der Quadratdiagonalen 12 ergibt sich ein größter Spitzenwinkel 17 eines koaxialen Kegelschnittes, dessen Schnittebene also durch die Quadratdiagonale 12 und die Kegelachse ausgespannt ist. Dieser größte Spitzenwinkel 17 beträgt 50 bis 60°, vorzugsweise etwa 1/6 des Vollkreises, nämlich 60°. Entsprechend ergibt sich ein kleinster Spitzenwinkel 16 eines koaxialen Kegelschnittes, der sich parallel zur Seitenkante der quadratischen Grundfläche erstreckt. Dieser kleinste Spitzenwinkel 16 beträgt 35 bis 55°, vorzugsweise etwa 1/8 des Vollkreises, das sind 45°.

Bei einer bevorzugten Abänderung des dargestellten Ausführungsbeispiels ist die Auflage insgesamt 7 cm stark und die Profilschicht 4 cm stark. Bei einer anderen bevorzugten Abänderung des dargestellten Ausführungsbeispiels ist die Auflage 12 cm stark und die Profilschicht 4 cm stark.

## Patentansprüche

1. Auflage für eine Matratze, ein Sitzpolster, ein Lehnpolster oder dergleichen, insbesondere für orthopädische Zwecke, aus einer flachen Schaumstoffmatte, die rückseitig glatt ist und an der Vorderseite eine Profilschicht mit Vorsprüngen ( 3 - 9 ) aufweist, wobei
der eingesetzte Schaumstoff offenporig ist und ein Raumgewicht von 30, 35 und 40 kg/m⁻³ hat, dadurch gekennzeichnet,
daß die Profilschicht ( 2 ) geometrisch bedingt das halbe Raumgewicht des eingesetzten Schaumstoffs hat, und
daß die Stauchhärte des eingesetzten Schaumstoffs bei Raumgewicht 30 kg/m⁻³ 34 kPa/40%, bei Raumgewicht 35 kg/m⁻³ 37 kPa/40% und bei Raumgewicht 40 kg/m⁻³ 42 kPa/40% beträgt.

2. Auflage nach Anspruch 1, dadurch gekennzeichnet,
daß die Schaumstoffmatte ( 1 ) über die Vorsprünge ( 3 - 9 ) der Profilschicht ( 2 ) gemessen überall gleich stark ist,
daß die Profilschicht über ihre Vorsprünge gemessen überall gleich stark ist und
daß die Profilschicht aus gleichmäßig über die ganze Fläche verteilten, abgerundeten Kegeln besteht.

3. Auflage nach Anspruch 1 oder 2, dadurch gekennzeichnet,
daß die Schaumstoffmatte 7 bis 12 cm (Zentimeter), vorzugsweise 7 cm, stark ist.

4. Auflage nach einem der vorhergehenden Ansprüche, dadurch gekennzeichnet,
daß die Profilschicht ( 2 ) 4 bis 5 cm vorzugsweise 4,5 cm stark ist,
daß die Kegel der Profilschicht sämtlichst gleichgroß und reihen- und zeilenweise angeordnet sind.

5. Auflage nach Anspruch 4, dadurch gekennzeichnet,
daß die Kegel der Profilschicht ( 2 ) auf Lücke wie die schwarzen Felder eines Schachbretts angeordnet sind.

6. Auflage nach Anspruch 4, dadurch gekennzeichnet,
daß die Kegel der Profilschicht ( 2 ) die negative Form der zwischen den Kegeln ausgesparten Zwischenräume haben.

7. Auflage nach Anspruch 5 oder 6, dadurch gekennzeichnet,
daß ein Kegel die Grundfläche eines an den Ecken abgerundeten Quadrates hat und mit der Quadratdiagonalen ( 12 ) in Richtung der Schachbrettdiagonalen ( 13 ) orientiert ist.

8. Auflage nach Anspruch 7, dadurch gekennzeichnet,
daß der kleinste Spitzenwinkel ( 16 ) eines koaxialen Kegelschnittes etwa 35 bis 55° (Grad), vorzugsweise etwa 1/8 des Vollkreises beträgt,
daß der größte Spitzenwinkel ( 17 ) eines koaxialen Kegelschnittes etwa 50 bis 70°, vorzugsweise etwa 1/6 des Vollkreises beträgt und
daß die Spitze eines Kegels abgerundet ist mit einem Krümmungsradius von 4 bis 10 mm (Millimeter), vorzugsweise 6 mm.

## Claims

1. Overlay for a mattress, a seat cushion, a backrest cushion or the like, in particular for orthopaedic purposes, comprising a flat foam mat which is smooth on the rear side and exhibits a profile layer with protrusions (3-9) on the front side, the foam used being open-pored and having a density of 30, 35 and 40 kg/m⁻³, characterized in that, due to geometrical conditions, the profile layer (2) has half the density of the foam used, and in that the compressive strength of the foam used is 34 kPa/40% with a density of 30 kg/m⁻³, 37 kPa/40% with a density of 35 kg/m⁻³, and 42 kPa/40% with a density of 40 kg/m⁻³.

2. Overlay according to Claim 1, characterized in that, measured over the protrusions (3-9) of the profile layer (2), the foam mat (1) is of the same thickness all over, in that, measured over its protrusions, the profile layer is of the same thickness all over, and in that the profile layer comprises rounded cones which are distributed uniformly over the entire surface.

3. Overlay according to Claim 1 or 2, characterized in that the foam mat has a thickness of from 7 to 12 cm (centimetres), preferably 7 cm.

4. Overlay according to one of the preceding claims, characterized in that the profile layer (2) is of a thickness of from 4 to 5 cm, preferably 4.5 cm, and in that the cones of the profile layer are all of the same size and are arranged in rows and lines.

5. Overlay according to Claim 4, characterized in that the cones of the profile layer (2) are arranged in a staggered manner in the same way as the black squares of a chessboard.

6. Overlay according to Claim 4, characterized in that the cones of the profile layer (2) have the negative form of the interspaces made between the cones.

7. Overlay according to Claim 5 or 6, characterized in that a cone has the base surface of a square which is rounded at the corners, and is oriented with the square diagonals (12) in the direction of the chessboard diagonals (13).

8. Overlay according to Claim 7, characterized in that the smallest vertex angle (16) of a coaxial cone section is from approximately 35 to 55° (degrees), preferably approximately 1/8 of the full circle, in that the largest vertex angle (17) of a coaxial cone section is from approximately 50 to 70°, preferably approximately 1/6 of the full circle, and in that the vertex of a cone is rounded, with a radius of curvature of from 4 to 10 mm (millimetres), preferably 6 mm.

## Revendications

1. Revêtement pour un matelas, un rembourrage d'assise ou un rembourrage de dossier ou analogues, notamment à des fins orthopédiques, composé d'une natte en mousse plans qui est lisse sur la face arrière et présente une couche profilée munie de saillies (3-9) sur la face avant, sachant que la mousse utilisée est à pores ouverts et présente un poids spécifique de 30, 35 et 40 kg/m⁻³, caractérisé en ce que, du fait de sa géométrie, la couche profilée (2) présente un poids spécifique qui est la moitié de celui de la mousse utilisée, en ce que la résistance à l'écrasement de la mousse utilisée est de 34 kPa/40% pour un poids spécifique de 30 kg/m⁻³, de 37 kPa/40% pour un poids spécifique de 35 kg/m⁻³ et de 42 kPa/40% pour un poids spécifique de 40 kg/m⁻³.

2. Revêtement selon la revendication 1, caractérisé en ce que la natte de mousse (1) présente partout la même épaisseur lorsqu'on la mesure au niveau des saillies (3 - 9) de la couche profilée (2), en ce que la couche profilée présente partout la même épaisseur lorsqu'on la mesure au niveau des saillies, et en ce que la couche profilés est composée de cônes arrondis répartis uniformément sur toute la surface.

3. Revêtement selon la revendication 1 ou 2, caractérisé en ce que la natte de mousse présente une épaisseur comprise entre 7 et 12 cm (centimètres), de préférence de 7 cm.

4. Revêtement selon l'une des revendications précédentes, caractérisé en ce que la couche profilés (2) présente une épaisseur de 4 à 5 cm, de préférence de 4,5 cm, en ce que les cônes de la couche profilée présentent tous la même taille et sont disposés en rangs et en lignes.

5. Revêtement selon la revendication 4, caractérisé en ce que les cônes de la couche profilée (2) sont disposés en quinconce à la manière des cases noires d'un échiquier.

6. Revêtement selon la revendication 4, caractérisé en ce que les cônes de la couche profilée (2) ont la forme négative des intervalles ménagés entre les cônes.

7. Revêtement selon la revendication 5 ou 6, caractérisé en ce qu'un cône présente la surface de base d'un carré arrondi aux angles et est orienté avec les diagonales (12) du carré dans la direction des diagonales (13) de l'échiquier.

8. Revêtement selon la revendication 7, caractérisé en ce que le plus petit angle aigu (16) d'une coups coaxiale d'un cône est compris entre 35 et 55° (degrés) et s'élève de préférence à 1/8 environ du cercle plein, en ce que le plus grand angle aigu (17) d'une coups coaxiale d'un cône est compris entre 50 et 70° et s'élève de préférence à 1/6 environ du cercle plein, et en ce que la points d'un cône est arrondie avec un rayon de courbure compris entre 4 et 10 mm (millimètres), de préférence de 6 mm.
